# EUROPÄISCHE PATENTSCHRIFT

(11) **EP 0 511 984 B1**
(45) Veröffentlichungstag und Bekanntmachung des Hinweises auf die Patenterteilung: **27.04.1994**
(21) Anmeldenummer: 91902156.8
(22) Anmeldetag: 19.01.1991
(51) Int. Cl.: G07F 17/30

(54) **ANZEIGEEINRICHTUNG**
DISPLAY UNIT
DISPOSITIF INDICATEUR

(30) Priorität: 23.01.1990 DE 4001785
(43) Veröffentlichungstag der Anmeldung: 11.11.1992
(73) Patentinhaber: NSM AKTIENGESELLSCHAFT, 55411 Bingen (DE)
(72) Erfinder: MENKE, Wilhelm, D-6507 Ingelheim (DE); HIMMELSBACH, Paul, D-6550 Bad Kreuznach (DE); KÄMPFER, Enrico, D-6530 Bingen (DE)
(74) Vertreter: Becker, Bernd, Dipl.-Ing.
(86) Internationale Anmeldenummer: DE9100051
(87) Internationale Veröffentlichungsnummer: WO9111786

(56) Entgegenhaltungen:
- EP-A- 113 057
- EP-A- 304 501
- WO-A-88/02532
- WO-A-89/09947
- DE-A- 3 737 585
- FR-A- 2 626 100
- GB-A- 2 067 331
- US-A- 1 618 718

## Beschreibung

Die Erfindung bezieht sich auf eine Anzeigeeinrichtung, insbesondere zur Darbietung von Musiktiteln bei einem Musikautomaten, mit zwei in einem Rahmen-Gehäuse nebeneinander angeordneten Stapeln von vertikal und hintereinanderstehenden Informationsträgern, von denen der vordere Informationsträger des einen Stapels und der hintere Informationsträger des anderen Stapels gleichzeitig jeweils zu dem anderen Stapel hin verschiebbar sind.

Musikautomaten bieten dem Benutzer eine große Anzahl an Musikstücken, üblicherweise in der Größenordnung von mehreren hundert einzelnen Musikkompositionen, wobei derzeit beispielsweise auf einer einzigen Kompakt-Disc-Platte bis zu zwanzig Musikkompositionen gespeichert sind. Die Auswahlmöglichkeit wird gewöhnlich in einer als Anzeigeeinrichtung ausgebildeten Programmübersicht dargeboten, aus der der Benutzer nach Einwurf eines entsprechenden Geldbetrages in den Musikautomaten eine gewünschte Wahl hinsichtlich eines oder mehrerer Musikstücke trifft, das entsprechende Kennzeichen des Musikstückes über eine Tastatur in das Wahlsystem des Musikautomaten eingibt und auf diese Weise den Spielvorgang auslöst. Für die Darbietung einer großen Auswahl von Musiktiteln ist demnach eine relativ große Sichtfläche notwendig.

Aus der DE-PS 23 07 309 ist bereits eine Anzeigeeinrichtung für einen Musikautomaten mit einer Vielzahl von übereinander angeordneten, um axiale Wellenstummel drehbaren, parallelen Polygontrommeln bekannt, die jeweils mehrere im wesentlichen ebene Sichtflächen mit Halterungselementen zur Halterung einer Streifenkarte mit einer visuell lesbaren Anzeige aufweisen. Die Polygontrommeln sind mit einer Antriebseinrichtung gekoppelt, bei deren Betätigung alle Polygontrommeln gleichzeitig um einen gleichen Winkelweg gedreht werden, wobei eine andere Sichtfläche jeder Polygontrommel in Sichtstellung gedreht wird. Zur Vergrößerung des Programmangebotes können mehrere solcher Anzeigevorrichtung nebeneinander angeordnet werden. Zwar läßt sich auf diese Weise das Programmangebot erhöhen, jedoch nur bis zu einem gewissen Grade, da beispielsweise bei einem Angebot von über tausend Musiktiteln der Platzbedarf für die Polygontrommeln zu groß wird. Darüber hinaus ist der Antrieb der einzelnen Polygontrommeln relativ störanfällig, was zu einem häufigen Ausfall der Anzeigeeinrichtung führt.

Weiterhin ist aus der DE-PS 20 44 028 eine Vorrichtung zum Darbieten von Musiktiteln bei einem Musikautomaten bekannt, die eine Reihe von an einem Endlosförderer hintereinander angeordneten und um eine Querachse schwenkbaren flachen Informationsträgern für beidseitige Beschriftung aufweist. Die Informationsträger sind im Umlauf innerhalb einer Führung mit inneren und äußeren Führungswänden an einem Gehäusefenster vorbeibewegbar. Zum Selbsttätigen Schwenken der Informationsträger um 180° ist eine Wendevorrichtung vorgesehen, die an einem Punkt der Umlaufbahn der Informationsträger angeordnet ist, an dem die Führung unterbrochen ist. Der Endlosförderer mit den Informationsträgern ist von Hand in nach Bedarf entgegengesetzten Umlaufrichtungen antreibbar, wobei unabhängig von der Umlaufrichtung eine Schwenkung der Informationsträger auftritt. Auch eine derartige Vorrichtung benötigt, falls sie für die Darbietung einer sehr hohen Anzahl von Musiktiteln ausgelegt ist, einen verhältnismäßig großen Einbauraum und ist darüber hinaus aufgrund ihres komplizierten Aufbaus äußerst störanfällig.

Ferner offenbart die DE 37 37 585 A1 eine Anzeigeeinrichtung für einen münzbetätigten Musikautomaten, die als von außen weiterschaltbares Klappkarten-Karussell ausgebildet ist, dessen Klappkarten jeweils auf der Vorderseite und der Rückseite die Musiktitel tragen, wobei die Klappkarten an einem von einem Antriebsorgan nur in einer Richtung drehbaren Klappkarten-Halter schwenkbar gelagert sind, um jeweils beim Passieren einer gehäusefesten Nase von einer Vorderseiten-Anzeigelage in eine Rückseiten-Anzeigelage umzuklappen. Zwar kann auf jeder Klapptafel eine Vielzahl von Musiktiteln dargeboten werden, jedoch erfordert das Klappkarten-Karussell insgesamt aufgrund der Rotationsbewegung der einzelnen Klappkarten um den Klappkarten-Halter einen vergleichsweise tiefen Einbauraum. Darüber hinaus unterliegen die Klappkarten beim Passieren der gehäusefesten Nase einem erhöhten Verschleiß, der zu einem Ausfall des Klappkarten-Karussells führen kann.

Des weiteren ist aus der W0-A-88/02532 eine Anzeigeeinrichtung mit zwei nebeneinander angeordneten Stapeln von vertikal und hintereinanderstehenden Informationsträgern bekannt, die zyklisch zwischen den beiden Stapeln ausgetauscht werden können.

Der Erfindung liegt die Aufgabe zugrunde, eine Anzeigeeinrichtung der eingangs genannten Art zu schaffen, die bei kleinem Bauvolumen und einfachem Aufbau eine sehr große Anzahl von Informationen zur Anzeige bringt.

Diese Aufgabe wird erfindungsgemäß dadurch gelöst, daß die beiden Stapel zur Verschiebung des entsprechenden vorderen und hinteren Informationsträgers um die Stärke eines Informationsträgers versetzt schrittweise synchron gegeneinander verfahrbar sind, und die Umlaufrichtung der verfahr- und verschiebbaren Informationsträger umkehrbar ist, wobei die Informationsträger eines jeden Stapels randseitig in den Gewindegängen von Gewindespindeln gelagert sind, und die Gewindespindeln des einen Stapels gegenläufig synchron zu den Gewindespindeln des anderen Stapels anteibbar sind.

Durch diese Maßnahmen ergibt sich neben der einfachen Verfahrbarkeit der Informationsträger-Stapel eine äußerst kompakte und damit nur einen relativ kleinen Einbauraum beanspruchende Anzeigeeinrichtung, bei der der Transport der einzelnen Informationsträger in die Blickrichtung des Betrachters praktisch innerhalb des Platzbedarfes der beiden nebeneinanderliegenden Informationsträger-Stapel erfolgt. Auf den Vorderseiten der stapelförmig angeordneten Informationsträger läßt sich eine große Menge dem Betrachter zugänglicher Informationen unterbringen. Ferner kann durch die Umkehrung der Umlaufrichtung der Informationsträger eine gerade am Betrachter vorbei bewegte Information schnell wieder in das Blickfeld des Betrachters zurückgeholt werden. Daher eignet sich die Anzeigevorrichtung besonders zum Darbieten und Auswählen von Musiktiteln eines Musikautomaten. Weiterhin ist jede beliebige Einbaulage der Anzeigeeinrichtung möglich. Darüber hinaus können mehrere Anzeigeeinrichtungen zur Vergrößerung des Informations-Angebotes ohne großen technischen Aufwand zu einer Baueinheit zusammengefaßt werden.

Nach einer vorteilhaften Ausgestaltung der Erfindung sind jedem Informationsträger-Stapel vier Gewindespindeln zugeordnet, die paarweise gegenüberliegend in den oberen und unteren Querträgern des Rahmen-Gestells gelagert sind.

Zur Erzielung eines exakten schlupffreien Antriebes der Gewindespindeln tragen nach einer vorteilhaften Weiterbildung des Erfindungsgegenstandes die Gewindespindeln auf ihrer über die Rückwand des Rahmen-Gehäuses vorstehenden Achse drehfest ein Zahnrad, und die Zahnräder der zu einem Informationsträger-Stapel gehörenden Gewindespindel kämmen jeweils gemeinsam mit einem Groß-Zahnrad, wobei eines der beiden, miteinander in Eingriff stehenden Groß-Zahnräder über ein Getriebe mit einem drehrichtungsumschaltbaren Antriebsmotor gekoppelt ist.

Bei einer vorteilhaften, weiteren Ausgestaltung der Erfindung treibt das angetriebene Groß-Zahnrad zwei, jeweils drehfest mit einem Zahnrad verbundene Scheiben an, die randseitig in den Gabeln zugeordneter Positionierimpulse erzeugender Gabelkoppler laufen und deren Markierungseinschnitte um 180° versetzt zueinander angeordnet sind. So ergibt sich eine günstige Überwachung der versetzten und der fluchtenden Position der Informationsträger-Stapel zueinander.

Damit eine sichere Übergabe der Informationsträger von dem einen Stapel zu dem anderen Stapel gewährleistet ist, sind bei einer weiteren Ausgestaltung der erfindungsgemäßen Lösung den Informationsträger-Stapeln zwei diametral gegenüberliegende Mitnehmer zugeordnet, von denen der eine in eine Mitnahmeöffnung des vorderen Informationsträgers des einen Stapels und der andere in eine Mitnahmeöffnung des hinteren Informationsträgers des anderen Stapels bei versetzter Stapel-Anordnung eingreift, und die Mitnehmer sind entlang der beiden Stapel durch eine Verschiebeeinrichtung gegenläufig synchron bewegbar.

Zur Realisierung einer zuverlässig arbeitenden Verschiebeeinrichtung für die beiden Mitnehmer umfaßt nach einer Weiterbildung der Erfindung die Verschiebeeinrichtung zwei im Bereich der unteren Querträger des Rahmen-Gehäuses angeordnete Riementriebe, die durch eine gemeinsame, über ein Getriebe mit einem drehrichtungsumschaltbaren Antriebsmotor gekoppelte Verbindungswelle antreibbar sind, wobei der vorderseitige Mitnehmer an dem Obertrum und der rückseitige Mitnehmer an dem Untertrum des entsprechenden Riementriebes befestigt ist.

Zur Überwachung der Endpositionen des vorderseitigen Mitnehmers weist dieser bevorzugt eine abgewinkelte Nase auf, die in den Endstellungen des Mitnehmer-Verschiebeweges in die Gabel entsprechend angeordneter, einen Positionsimpuls abgebender Gabelkoppler einfällt.

Damit die dargebotenen Informationen bei einem Musikautomaten auf einfache Art und Weise ausgewechselt werden können, ist nach einer weiteren Ausgestaltung der Erfindung jeder Informationsträger auf seiner Vorderseite mit Halterungselementen für die Aufnahme eines Cover und eines Musiktitel-Informationsstreifens versehen.

Der der Erfindung zugrundeliegende Gedanke wird in der nachfolgenden Beschreibung anhand eines Ausführungsbeispieles, das in der Zeichnung dargestellt ist, näher erläutert. Es zeigt:
- Fig. 1: einen vereinfachten Querschnitt durch eine Anzeigeeinrichtung für einen Musikautomaten,
- Fig. 2: eine Vorderansicht der Anzeigeeinrichtung nach Fig. 1 und
- Fig. 3: eine Rückansicht der Anzeigeeinrichtung nach Fig. 1.

Die Anzeigeeinrichtung weist ein Rahmen-Gehäuse 1 auf, in dem auf gleicher Höhe zwei aus Informationsträgern 2 gebildete Stapel 3 nebeneinanderliegend angeordnet sind. Von jedem, aus der gleichen Anzahl an Informationsträgern 2 bestehenden Stapel 3 ist in Fig. 1 jeweils nur der vordere und der hintere Informationsträger 2 dargestellt. Die plattenförmigen Informationsträger 2 eines jeden Stapels 3 stehen vertikal hintereinander und sind mit ihrem oberen 4 und unteren Rand 5 in den Gewindegängen paarweise gegenüberliegender Gewindespindeln 6 gehaltert. Somit stützt sich jeder Informationsträger-Stapel 2 zwischen vier Gewindespindeln 6 ab, von denen jeweils zwei in den oberen Querträgern 7 und zwei in den unteren Querträgern 8 des Rahmen-Gehäuses 1 gelagert sind. Die Achsen 9 der Gewindespindeln 6 stehen über die Rückwand 10 des Rahmen-Gehäuses 1 vor und tragen hier jeweils drehfest ein relativ kleines Zahnrad 11. Jeweils die vier Zahnräder 11, die zu den Gewindespindeln 6 eines Informationsträger-Stapels 3 gehören, kämmen gemeinsam mit einen Groß-Zahnrad 12, das auf einer an der Rückwand 10 befestigten Achse 13 gelagert ist. Die beiden Groß-Zahnräder 12 kämmen miteinander, wodurch die Drehrichtung der Gewindespindeln 6 des einen Informationsträger-Stapels 3 gegenläufig zu der Drehrichtung der Gewindespindeln 6 des anderen Informationsträger-Stapels 3 ist. In der Ebene der Achsen 13 der Groß-Zahnräder 12 steht das eine Groß-Zahnrad 12 mit einem Antriebszahnrad 14 in Eingriff, das Teil eines mit einem drehrichtungsumschaltbaren Antriebsmotor 15 gekoppelten Getriebes 16 ist. Das auf einer an der Rückwand 10 befestigten Achse 17 gelagerte Antriebszahnrad 14 kämmt mit einem Zahnrad 18, das drehfest mit einem Schneckenrad 19 verbunden ist. Das Zahnrad 18 und das Schneckenrad 19 sind auf einer Achse 20 gelagert, die in einer auf der Außenseite der Seitenwand 21 angebrachten Halterung 22 aufgenommen ist. Mit dem Schneckenrad 19 steht eine mit der Welle des Antriebsmotors 15 verbundene Schnecke 23 in Verbindung. Die Schnecke 23 stützt sich an ihrem freien Ende in einem an der Halterung 22 angebrachten Lager 24 ab, während der Antriebsmotor 15 an einem von der Seitenwand 21 abgehenden Tragarm 25 befestigt ist.

In Abhängigkeit von der Beaufschlagung des Antriebsmotors 15 können die Informationsträger-Stapel 3 entweder in eine Stellung,in der die Informationsträger 2 beider Stapel 3 exakt miteinander fluchten, oder in eine Stellung, in der die Informationsträger 2 beider Stapel gegeneinander um die Stärke eines Informationsträgers 2 versetzt sind, gefahren werden. Zur Überwachung dieser beiden Stapel-Positionen dienen zwei mit einer Schalteinrichtung der Anzeigeeinrichtung verbundene Gabelkoppler 26, in deren Gabeln jeweils randseitig eine Scheibe 27 eingreift, wobei die beiden Scheiben 27 mit um 180° versetzt zueinander angeordneten Markierungseinschnitten 28 versehen sind. Jede Scheibe 27 ist drehfest mit einem Zahnrad 29 verbunden, das mit dem angetriebenen Groß-Zahnrad 12 kämmt und gemeinsam mit der Scheibe 27 auf einer an der Rückwand 10 befestigten Achse 30 gelagert ist. Die fluchtende Stapel-Anordnung wird eingenommen, um dem Betrachter eine ebene, aus den Vorderseiten 31 der vorderen Informationsträger 2 gebildeten Betrachtungsfläche bieten zu können. Jeder Informationsträger 2 besitzt auf seiner Vorderseite 31 in entsprechender Anordnung angebrachte Halterungselemente 32 für die Aufnahme eines Cover 33 und eines Musiktitel-Informationsstreifens 34, dessen Musiktiteln jeweils eine bestimmte Kennzeichnung für die Eingabe in eine Wahltastatur des Musikautomaten zugeordnet ist.

Die versetzte Stapel-Anordnung ermöglicht die gleichzeitige Verschiebung des vorderen Informationsträgers 2 des einen Stapels 3 und des hinteren Informationsträgers 2 des anderen Stapels 3 jeweils zu dem anderen Stapel hin. Zu diesem Zweck weisen sämtliche Informationsträger 2 am unteren Rand 5 mittig eine Mitnahmeöffnung 35 auf, und den Informationsträger-Stapeln 3 sind zwei diametral gegenüberliegende Mitnehmer 36, 37 zugeordnet. In der versetzten Stapel-Anordung greift der vorderseitige Mitnehmer 36 in die Mitnahmeöffnung 35 des vorderen Informationsträgers 2 des einen Stapels 3 und der rückseitige Mitnehmer 37 in die Mitnahmeöffnung 35 des hinteren Informationsträgers 2 des anderen Stapels 3 ein. Über eine Verschiebeeinrichtung 38 sind die beiden Mitnehmer 36, 37 synchron gegenläufig bewegbar, d.h. die Mitnehmer 36, 37 können gleichzeitig den vorderen Informationsträger des einen Stapels 3 und den hinteren Informationsträger 2 des anderen Stapels 3 zu dem jeweils anderen Stapel 3 hin befördern. Anschließend kann durch entsprechende Ansteuerung des Antriebsmotors 15 wieder die fluchtende Stapel-Anordnung eingenommen werden. Zur Überwachung der Endstellungen der Mitnehmer 36, 37 besitzt der vorderseitige Mitnehmer 36 eine abgewinkelte Nase 39, die in den Endpositionen des Mitnehmer-Verschiebeweges in die Gabel entsprechend angeordneter, einen Positionsimpuls an die Schalteinrichtung abgebender Gabelkoppler 40, 41 einfällt.

Der vorderseitige Mitnehmer 36 ist an dem Obertrum 42 eines Riementriebes 43 und der rückseitige Mitnehmer 37 an dem Untertrum eines Riementriebes 44 befestigt. Die Umkehrrollen 45 der beiden Riementriebe 43, 44 lagern sich auf an den unteren Querträgern 8 angebrachten Achsen 46, während die Antriebsrollen 47 drehfest auf einer gemeinsamen Verbindungswelle 48 angeordnet sind. Die Verbindungswelle 48 ist in einer auf der Außenseite der Seitenwand 21 angebrachten, U-förmigen Halterung 49 gelagert. Mittig nimmt die Verbindungswelle 48 drehfest das Schneckenrad 50 eines Schnekkengetriebes 51 auf. Die mit dem Schneckenrad 50 kämmende Schnecke 52 ist mit der Welle eines drehrichtungsumschaltbaren Antriebsmotors 53 gekoppelt. Durch eine Änderung der Drehrichtung des Antriebsmotors 53 ergibt sich eine Änderung der Bewegungsrichtung der Mitnehmer 36, 37, so daß die Informationsträger 2 in Abhängigkeit von der Drehrichtung der Gewindespindeln 6 in beiden Richtungen zwischen den Stapeln 3 ausgetauscht werden können.

Die vorstehende Zeichnungsbeschreibung hat die besonders einfache und praktisch zu handhabende Konstruktion der Anzeigeeinrichtung für einen Musikautomaten, die sich unbeschadet ihrer Einfachheit und Kompaktheit gleichwohl als äußerst zuverlässig erweist, in ihren Einzelheiten verdeutlicht.

## Patentansprüche

1. Anzeigeeinrichtung, insbesondere zur Darbietung von Musiktiteln bei einem Musikautomaten, mit zwei in einem Rahmen-Gehäuse (1) nebeneinander angeordneten Stapeln (3) von vertikal und hintereinanderstehenden Informationsträgern (2), von denen der vordere Informationsträger (2) des einen Stapels (3) und der hintere Informationsträger (2) des anderen Stapels (3) gleichzeitig jeweils zu dem anderen Stapel hin verschiebbar sind, dadurch gekennzeichnet, daß die beiden Stapel (3) zur Verschiebung des entsprechenden vorderen und hinteren Informationsträgers (2) um die Stärke eines Informationsträgers (2) versetzt schrittweise synchron gegeneinander verfahrbar sind, und die Umlaufrichtung der verfahr- und verschiebbaren Informationsträger (2) umkehrbar ist, wobei die Informationsträger (2) eines jeden Stapels (3) randseitig in den Gewindegängen von Gewindespindeln (6) gelagert sind, und die Gewindespindeln (6) des einen Stapels (3) gegenläufig synchron zu den Gewindespindeln (6) des anderen Stapels (3) antreibbar sind.

2. Anzeigeeinrichtung nach Anspruch 1, dadurch gekennzeichnet, daß jedem Informationsträger-Stapel (3) vier Gewindespindeln (6) zugeordnet sind, die paarweise gegenüberliegend in den oberen (7) und den unteren Querträgern (8) des Rahmen-Gestells (1) gelagert sind.

3. Anzeigeeinrichtung nach den Ansprüchen 1 und 2, dadurch gekennzeichnet, daß die Gewindespindeln (6) auf ihrer über die Rückwand (10) des Rahmen-Gehäuses (1) vorstehenden Achse (9) drehfest ein Zahnrad (11) tragen, daß die Zahnräder (11) der zu einem Informationsträger-Stapel (3) gehörenden Gewindespindeln (6) jeweils gemeinsam mit einem Groß-Zahnrad (12) kämmen, und daß eines der beiden, miteinander in Eingriff stehenden Groß-Zahnräder (12) über ein Getriebe (16) mit einem drehrichtungsumschaltbaren Antriebsmotor (15) gekoppelt ist.

4. Anzeigeeinrichtung nach einem oder mehreren der Ansprüche 1 bis 3, dadurch gekennzeichnet, daß das angetriebene Groß-Zahnrad (12) zwei, jeweils drehfest mit einem Zahnrad (29) verbundene Scheiben (27) antreibt, die randseitig in den Gabeln zugeordneter Positionierimpulse erzeugender Gabelkoppler (26) laufen und deren Markierungseinschnitte (28) um 180° versetzt zueinander angeordnet sind.

5. Anzeigeeinrichtung nach einem oder mehreren der Ansprüche 1 bis 4, dadurch gekennzeichnet, daß den Informationsträger-Stapeln (3) zwei diametral gegenüberliegende Mitnehmer (36, 37) zugeordnet sind, von denen der eine (36) in eine Mitnahmeöffnung (35) des vorderen Informationsträgers (2) des einen Stapels (3) und der andere in eine Mitnahmeöffnung (35) des hinteren Informationsträgers (2) des anderen Stapels (3) bei versetzter Stapel-Anordnung eingreift, und daß die Mitnehmer (36, 37) entlang der beiden Stapel (3) durch eine Verschiebeeinrichtung (38) gegenläufig synchron bewegbar sind.

6. Anzeigeeinrichtung nach einem oder mehreren der Ansprüche 1 bis 5, dadurch gekennzeichnet, daß die Verschiebeeinrichtung (38) zwei im Bereich der unteren Querträger (8) des Rahmen-Gehäuses (1) angeordnete Riementriebe (43, 44) umfaßt, die durch eine gemeinsame, über ein Getriebe (51) mit einem drehrichtungsumschaltbaren Antriebsmotor (53) gekoppelte Verbindungswelle (48) antreibbar sind, wobei der vorderseitige Mitnehmer (36) an dem Obertrum (42) und der rückseitige Mitnehmer (37) an dem Untertrum des entsprechenden Riementriebes (43 bzw. 44) befestigt ist.

7. Anzeigeeinrichtung nach einem oder mehreren der Ansprüche 1 bis 6, dadurch gekennzeichnet, daß der vorderseitige Mitnehmer (36) eine abgewinkelte Nase (39) aufweist, die in den Endstellungen des Mitnehmer-Verschiebeweges in die Gabel entsprechend angeordneter, einen Positionimpuls abgebender Gabelkoppler (40, 41) einfällt.

8. Anzeigeeinrichtung nach einem oder mehreren der Ansprüche 1 bis 7, dadurch gekennzeichnet, daß jeder Informationsträger (2) auf seiner Vorderseite (31) mit Halterungselementen (32) für die Aufnahme eines Cover (33) und eines Musiktitel-Informationsstreifens (34) versehen ist.

## Claims

1. Display device, especially for displaying music titles in an automatic music playing machine, comprising two adjacent stacks (3) of information carriers (2) disposed vertically and one behind the other in a frame housing (1), in which the front information carrier (2) of one stack (3) and the rear information carrier (2) of the second stack (3), can be simultaneously displaced to the other respective stack, characterized in that, in order to displace the corresponding front and rear information carriers, both stacks (3) can be transported in steps in synchronism so that they are displaced in relation to each other by the thickness of one information carrier (2), and the direction of circulation of the transportable and displaceable information carriers (2) can be reversed, for which the information carriers (2) of each stack (3) are held by their edges in the threads of threaded spindles (6), and the threaded spindles (6) associated with one stack (3) can be driven oppositely to and synchronously with, the drive of the threaded spindles (6) associated with the other stack (3).

2. Display device according to Claim 1, characterized in that each information carrier stack (3) has four threaded spindles (6) associated with it, which are located in pairs opposite each other in the upper (7) and lower (8) cross members of the frame rack (1)

3. A device according to Claims 1 and 2, characterized in that the threaded spindles (6) carry a gear wheel (11) rotationally fixed on an axle (9) which projects from the rear wall (10) of the frame housing (1), that the gear wheels (11) of the threaded spindles (6) belonging to each stack (3) of information carriers, mesh in common with a respective large gear wheel (12), that the two large gear wheels (12) are engaged with each other, and that one (12) of the two large gear wheels is coupled over a gearbox (16) with a motor (15) which can be reversed in direction of rotation.

4. Display device according to any of Claims 1 to 3 characterized in that the driven large gear wheel (12) drives two discs (27) which are coupled non-rotatably with respective gearwheels (29), and the edges of the discs (27) pass between the forks of associated signal pick-up couplers (26) which produce position indicating pulses, and these edges have indication notches (28) which are displaced by 180 degrees with respect to each other.

5. Display device according to any of Claims 1 to 4 characterized in that two followers (36,37) located diametrically opposite one another are associated with the stacks (3) of information carriers, one (36) of which followers is engaged in a pick-up opening (35) in the front information carrier (2) of one stack (3) and the other follower is engaged in a pick-up opening (35) of the rear information carrier (2) of the other stack (3) when the stack-arrangement is being displaced, and in that the followers (36,37) can be moved by means of a displacing device (38) oppositely to and synchronously (with each other) along the two stacks (3).

6. Display device according to any of Claims 1 to 5 characterized in that the displacing device (38) comprises two belt drives (43,44) arranged in the region of the lower transverse carrier (8) of the frame-housing (1), and the belt drives (43,44) can be driven in common through a connecting shaft (48) and through a gear box (51) by means of a reversible drive motor (53), wherein the front follower (36) is secured to the upper run (42) and the rear follower (37) is secured to the lower run, of respective ones of the two belt drives (43 or 44, respectively).

7. Display device according to any of Claims 1 to 6, characterized in that the front follower (36) comprises an angled off nose (39) which, in each end position of the displacement path of this follower drops into the pick-up forks of a respective pick-up device (40,41), which transmits a position pulse.

8. Display device according to any of Claims 1 to 7 characterized in that each information carrier (2) is provided on its front side (31) with support elements (32) for receiving a cover (33) and an information strip (34) concerning the titles of the music.

## Revendications

1. Dispositif indicateur, en particulier pour la présentation de titres de musique sur un juke-box, avec deux piles (3) disposées l'une à côté de l'autre dans un boîtier en cadre (1), de supports d'information (2) placés verticalement et les uns derrière les autres, dont le support d'information avant (2) de l'une des piles (3) et le support d'information arrière (2) de l'autre pile (3) peuvent être respectivement translatés simultanément vers l'autre pile, caractérisé en ce que pour la translation du support d'information (2) avant et arrière correspondant les deux piles (3) sont déplaçables pas à pas de façon synchrone l'une contre l'autre de l'épaisseur d'un support d'information (2), et le sens de circulation des supports d'information déplaçables et translatables (2) peut être inversé, les supports d'information (2) de chaque pile (3) étant montés en bordure dans les filets de broches filetées (6), et les broches filetées (6) de l'une des piles (3) pouvant être entraînées de façon synchrone en sens contraire des broches filetées (6) de l'autre pile (3).

2. Dispositif indicateur selon la revendication 1, caractérisé en ce qu'à chaque pile de supports d'information (3) sont associées quatre broches filetées (6), qui sont montées par paires opposées dans les traverses supérieures (7) et inférieures (8) du boîtier en cadre (1).

3. Dispositif indicateur selon les revendications 1 et 2, caractérisé en ce que les broches filetées (6) sur leur axe (9) saillant au-dessus de la paroi arrière (10) du boîtier en cadre (1) portent stationnaire en rotation une roue dentée (11), en ce que les roues dentées (11) des broches filetées (6) appartenant à une pile de supports d'information (3) engrènent ensemble chacune avec une grande roue dentée (12), et en ce que l'une des deux grandes roues dentées (12) en prise l'une avec l'autre est accouplée par l'intermédiaire d'un engrenage (16) à un moteur d'entraînement à inversion de sens de rotation (15).

4. Dispositif indicateur selon l'une ou plusieurs des revendications 1 à 3, caractérisé en ce que la grande roue entraînée (12) entraîne deux disques (27) reliés chacun stationnaire en rotation à une roue dentée (29), qui tournent en bordure dans les fourches de coupleurs à fourche associés (26) produisant des impulsions de positionnement et dont des encoches de marquage (28) sont disposées l'une par rapport à l'autre décalées de 180°.

5. Dispositif indicateur selon l'une ou plusieurs des revendications 1 à 4, caractérisé en ce qu'aux piles de supports d'information (3) sont associés deux pièces d'entraînement diamétralement opposées (36, 37), dont l'une (36) s'engage dans une ouverture d'entraînement (35) du support d'information avant (2) de l'une des piles (3) et l'autre dans une ouverture d'entraînement (35) du support d'information arrière (2) de l'autre pile (3) lorsque l'ensemble de piles est déplacé, et en ce que les pièces d'entraînement (36, 37) peuvent être déplacés en sens contraire de façon synchrone le long des deux piles (3) par un dispositif de translation (38).

6. Dispositif indicateur selon l'une ou plusieurs des revendications 1 à 5, caractérisé en ce que le dispositif de translation (38) comprend deux entraînements à courroie (43, 44) disposés dans la zone des traverses inférieures (8) du boîtier en cadre (1), qui peuvent être entraînées par un arbre de transmission commun (48) couplé à un moteur d'entraînement à inversion de sens de rotation (53) par l'intermédiaire d'un engrenage (51), la pièce d'entraînement avant (36) étant fixée au brin supérieur (42) et la pièce d'entraînement arrière (37) au brin inférieur de l'entraînement à courroie correspondant (43 respectivement 44).

7. Dispositif indicateur selon l'une ou plusieurs des revendications 1 à 6, caractérisé en ce que la pièce d'entraînement avant (36) présente un nez coudé (39) qui aux positions extrêmes de la course de translation des pièces d'entraînement plonge dans les fourche de coupleurs à fourches (40, 41) placés de façon correspondante, produisant une impulsion de position.

8. Dispositif indicateur selon l'une ou plusieurs des revendications 1 à 7, caractérisé en ce que chaque support d'information (2) est muni sur son côté avant (31) d'éléments de fixation (32) pour recevoir un cache (33) et d'une bande d'information de titre de musique (34).
